# EUROPÄISCHE PATENTSCHRIFT

(11) **EP 1 936 025 B1**
(45) Veröffentlichungstag und Bekanntmachung des Hinweises auf die Patenterteilung: **01.06.2011**
(21) Anmeldenummer: 07118649.8
(22) Anmeldetag: 17.10.2007
(51) Int. Cl.: D21F 1/00

(54) **Gewebeband für eine Maschine zur Herstellung von Bahnmaterial**
Fabric for a production machine for sheet material
Habillage pour une machine de fabrication de matériau en bande

(30) Priorität: 22.12.2006 DE 102006061114
(43) Veröffentlichungstag der Anmeldung: 25.06.2008
(73) Patentinhaber: Voith Patent GmbH, 89522 Heidenheim (DE)
(72) Erfinder: Westerkamp, Arved, 72581 Dettingen/Ems (DE); Hack-Ueberall, Petra, 72770 Reutlingen (DE)

(56) Entgegenhaltungen:
- EP-A- 0 325 167
- EP-A- 1 619 295
- EP-A- 1 630 283
- EP-A- 1 798 335

## Beschreibung

Die vorliegende Erfindung betrifft ein Gewebeband für eine Maschine zur Herstellung von Bahnmaterial, insbesondere Formiersieb, umfassend wenigstens zwei Gewebelagen mit in einer Bandlängsrichtung sich erstreckenden Kettfäden und in einer Bandquerrichtung sich erstreckenden Schussfäden, wobei eine erste der Gewebelagen eine Bahnmaterialkontaktseite bereitstellt und eine zweite der Gewebelagen eine Maschinenkontaktseite bereitstellt und die Gewebelagen durch Bindekettfäden miteinander verbunden sind, gemäß dem Oberbegriff des Anspruchs 1.

Ein derartiges Band ist aus dem Dokument EP 1 619 295 A2 bekannt.

Bei Gewebebändern, wie sie beispielsweise als Formiersiebe in Maschinen zur Herstellung von Bahnmaterial, wie z.B. Papier oder Karton, eingesetzt werden, ist eine elementare Anforderung eine möglichst geringe Markierungsneigung in dem zu fertigenden Bahnmaterial. Dies bedeutet, dass die Struktur des Gewebebandes sich in das zu fertigende Bahnmaterial möglichst wenig einprägen soll, da eine derartige Einprägung der Struktur, im Allgemeinen als Markierung bezeichnet, die Qualität des gefertigten Bahnmaterials mindert.

Markierungen werden vor allem dann erzeugt, wenn in dem Gewebeband eine sehr regelmäßige Bindungsstruktur bzw. Gewebestruktur vorhanden ist. Es besteht daher allgemein das Bestreben, die Rapportlängen sowohl in Kettrichtung, als auch Schutzrichtung, also allgemein die Größe eines Kett/Schuss-Rapportes möglichst groß zu gestalten. Auf diese Art und Weise wird es möglich, eine größere Variationsvielfalt der gegenseitigen Bindungspunkte von Kettfäden und Schussfäden mit entsprechend größerer Unregelmäßigkeit dieser Bindepunkte zu erzielen.

Es ist das Ziel der vorliegenden Erfindung, ein Gewebeband für eine Maschine zur Herstellung von Bahnmaterial und ein Verfahren zur Herstellung eines derartigen Gewebebandes vorzusehen, mit welchen eine verbesserte Gewebestruktur mit geringerer Markierungsneigung erzielt wird.

Unter Markierungsneigung soll in diesem Zusammenhang bspw. eine linienförmige Markierung verstanden werden, die bspw. in Kett- oder Schussrichtung oder einer dazu diagonalen Richtung verläuft.

Gemäß einem ersten Aspekt der vorliegenden Erfindung wird diese Aufgabe gelöst für ein Gewebeband für eine Maschine zur Herstellung von Bahnmaterial, insbesondere Formiersieb, umfassend wenigstens zwei Gewebelagen mit in einer Bandlängsrichtung sich erstreckenden Kettfäden und in einer Bandquerrichtung sich erstreckenden Schussfäden, wobei eine erste der Gewebelagen eine Bahnmaterialkontaktseite bereitstellt und eine zweite der Gewebelagen eine Maschinenkontaktseite bereitstellt und die Gewebelagen durch Bindekettfäden miteinander verbunden sind, wobei die erste Gewebelage mit wenigstens 26 verschiedenen Kettverläufen gewebt ist, wobei die Bindekettfäden nicht Struktur bildend in die erste Gewebelage eingebunden sind und an Anbindestellen über Schussfäden der ersten Gewebelage binden und die Anbindestellen innerhalb eines Kett/Schuss-Rapportes unregelmäßig verteilt sind.

Erfindungsgemäß weisen die in die erste Gewebelage strukturbildend eingewebten Kettfäden und die Schußfäden der ersten Gewebelage bezüglich einander eine maximale Flottierungslänge von 3 auf und wenigstens zwei, vorzugsweise alle, der wenigstens 26 verschiedenen Kettfadenverläufe sind nicht durch verschieben eines anderen Kerifadenverlaufs in Kettrichtung gebildet.

Es sind so genannte nicht Struktur bildende Bindekettfäden vorgesehen sein, die primär nicht in die die Bahnmaterialkontaktseite bereitstellende Gewebelage eingebunden sind und nur an einigen wenigen Stellen, so genannten Anbindungsstellen, über Schussfäden der ersten Gewebelage abbinden und auf diese Art und Weise die Verbindung verschiedener Gewebelagen miteinander realisieren.

Durch das Bereitstellen von wenigstens 26 verschiedenen Kettverläufen, also wenigstens 26 verschiedenen Arten, wie die auch in die erste Gewebelage eingebundenen Kettfäden bezüglich der Schussfäden der ersten Gewebelagen abbinden, wird eine sehr große Rapportlänge erzeugt, die sich über mindestens 26 Kettfäden erstreckt. Dies wiederum ermöglicht es, entweder die Austauschstellen bei so genannten Struktur bildenden Bindekettfadenpaaren oder die Anbindestellen bei nicht Struktur bildenden Bindekettfäden innerhalb eines jeweiligen Kett/Schuss-Rapportes mit großer Variationsfreiheit zu positionieren, so dass das Auftreten eines regelmäßigen Musters derartiger Austauschstellen bzw. Anbindestellen vermieden werden kann und mithin diese Stellen unregelmäßig in einem jeweiligen Rapport verteilt sind.

Die erste Gewebelage (G1) kann mit 32 oder mehr, 38 oder mehr oder 45 oder mehr verschiedenen Kettverläufen gewebt sein.

Vorteilhafterweise ist innerhalb eines Kett/Schuss-Rapportes bei wenigstens der Hälfte der Schussfäden wenigstens eine Austauschstelle vorhanden.

Um einerseits eine stabile Anbindung der Gewebelagen aneinander zu erreichen, andererseits aber eine möglichst unregelmäßige Verteilung der Anbindestellen von nicht Struktur bildenden Bindekettfäden zu erreichen, wird vorgeschlagen, dass jeder nicht Struktur bildende Bindekettfaden innerhalb eines Kett/Schuss-Rapportes wenigstens zwei Anbindestellen in der ersten Gewebelage aufweist und dass bei höchstens zwei, vorzugsweise keinen, nicht Struktur bildenden Bindekettfäden alle Anbindestellen bei den gleichen Schussfäden der ersten Gewebelage liegen. Dabei kann weiter vorgesehen sein, dass innerhalb eines Kett/Schuss-Rapportes maximal drei nicht Struktur bildende Bindekettfäden vorhanden sind, bei welchen alle Anbindestellen bei den selben Schussfäden der ersten Gewebelage liegen.

Auch bei den nicht Struktur bildenden Bindekettfäden kann die Unregelmäßigkeit der Verteilung der Anbindestellen innerhalb eines Kett/Schuss-Rapportes dadurch erhöht werden, dass innerhalb eines Kett/Schuss-Rapportes bei wenigstens der Hälfte der Schussfäden der ersten Gewebelage wenigstens eine Anbindestelle vorhanden ist.

Die andere Gewebelage kann die zweite Gewebelage sein, was im Allgemeinen bedeutet, dass ein derartiges Gewebeband dann mit zwei Gewebelagen aufgebaut ist.

Weiterhin kann vorgesehen sein, dass die Anzahl an nicht Struktur bildenden Bindekettfäden kleiner oder gleich der Anzahl an nicht zur Verbindung der Gewebelagen beitragenden Kettfäden in der ersten Gewebelage ist.

Um insbesondere an der Bahnmaterialkontaktseite eine vergleichsweise hohe Dichte an Kettfäden und Schussfäden und eine entsprechend dichte Webstruktur zu erzeugen, wird vorgeschlagen, dass die Anzahl an Kettfäden der ersten Gewebelage größer oder gleich der Anzahl an Kettfäden der zweiten Gewebelage ist. Dazu kann weiter vorgesehen sein, dass die Anzahl an Schussfäden der ersten Gewebelage größer oder gleich der Anzahl an Schussfäden der zweiten Gewebelage ist.

Vorzugsweise weisen alle Kettfäden innerhalb eines Kettrapportes unterschiedliche Kettverläufe auf.

Weiterhin trägt zu einer verminderten Markierungsneigung bei, dass bei dem erfindungsgemäßen Gewebeband wenigstens die Hälfte der zwischen den in die erste Gewebelage Struktur bildend eingewebten Kettfäden und den Schussfäden der ersten Gewebelage bezüglich einander gebildeten Flottierungen eine Flottierungslänge von weniger als 3 aufweist.

Erfindungsgemäß wird ein sehr unregelmäßiges Bindungsmuster erhalten werden, dass wenigstens zwei, vorzugsweise alle, der wenigstens 26 verschiedenen Kettfadenverläufe nicht durch Verschieben eines anderen Kettfadenverlaufes in Kettrichtung gebildet sind.

Der Einsatz von wenigstens 26 Schäften bedeutet im Allgemeinen, dass auch wenigstens 26 verschiedene Kettfadenverläufe generiert werden mit der Folge eines entsprechend langen Kettrapportes.

Die Erfindung wird nachfolgend mit Bezug auf die beiliegenden Figuren detailliert beschrieben. Es zeigen:
- Fig.1: eine Darstellung eines Kett/Schuss-Rapportes, wobei Ketthebungen mit schwarzen Feldern bezeichnet sind, Kettsenkungen mit weißen Feldern bezeichnet sind und Anbindestellen von Bindekettfäden mit einem dunkel hinterlegten "X" bezeichnet sind;
- Fig. 2a bis 2g: die Kettfadenverläufe der in Fig. 1 eingezeichneten Struktur bildenden Kettfäden 1 bis 36 und der Bindekettfäden.

Eine Ausgestaltungsform eines erfindungsgemäß aufgebauten Gewebebandes bzw. eine Bindungsstruktur dafür ist in den Fig. 1 und 2a bis 2g gezeigt. Auch hier zeigt die Fig. 1 wieder einen Kett/Schuss-Rapport R, der sich hier über 36 Struktur bildend in die erste Gewebelage G1 eingewebte Kettfäden und über 42 Schussfäden sowohl der ersten Gewebelage G1 als auch der zweiten Gewebelage G2 erstreckt. Die Verbindung der beiden Gewebelagen G1 und G2 erfolgt hier durch Bindekettfäden BK, die im wesentlichen Bereich ihrer Erstreckung ausschließlich in die zweite Gewebelage G2 eingewebt sind, also dort über bzw. unter den Schussfäden 1 bis 42 dieser zweiten Gewebelage G2 abbinden. An so genannten Anbindestellen A' binden jedoch diese Bindekettfäden BK mit Schussfäden der ersten Gewebelage G1. Im Falle des zwischen den beiden Struktur bildenden Kettfäden 1 und 2 der ersten Gewebelage G1 angeordneten Bindekettfadens BK sind diese Anbindestellen A' jeweils an den Schussfäden 2, 20 und 35 der ersten Gewebelage G1 gebildet. D.h., dort verläuft der Bindekettfaden BK über den Schussfäden der ersten Gewebelage G1. Davor und danach wechselt er von der zweiten Gewebelage G2 in die erste Gewebelage G1 bzw. wieder in die zweite Gewebelage G2 zurück. Da diese Bindekettfäden an der Oberfläche der ersten Gewebelage G1 lediglich im Bereich der Anbindestellen A' auftauchen, ansonsten jedoch in der ersten Gewebelage G1 nicht erscheinen, werden sie auch nicht als Struktur bildend bezeichnet, da sie einen spürbaren Beitrag zur Struktur der ersten Gewebelage G1 nicht liefern.

Auch bei der in den Fig. 1 und 2a bis 2g gezeigten Bindungsstruktur ist für möglichst große Unregelmäßigkeit gesorgt. Hierzu trägt zunächst wieder bei, dass die erste Gewebelage mit einer Vielzahl an verschiedenen Kettverläufen gewebt ist. Dies bezieht sich zunächst auf die Struktur bildend in der ersten Gewebelage G1 auftretenden Kettfäden Ko, die in Fig. 1 mit 1 bis 36 durchnummeriert sind. Alle Kettverläufe dieser 36 Kettfäden Ko unterscheiden sich durch jeweils verschiedene Abbindemuster mit den Schussfäden 1 bis 42 der ersten Gewebelage G1, wobei auch hier keiner der Kettverläufe allein durch Verschieben eines anderen Kettverlaufs in der Kettrichtung generierbar ist. Auch für die Bindekettfäden, die lediglich an den Anbindestellen A' in der ersten Gewebelage G1 auftauchen, sind verschiedene Kettverläufe gewählt, was unter anderem dazu führt, dass eine völlig unregelmäßige Verteilung der Anbindestellen A' erzeugt wird. Es sind also hier für einen Kett/Schuss-Rapport 18 derartige nicht Struktur bildende Bindekettfäden BK vorhanden, so dass die Gesamtzahl der Kettverläufe von Kettfäden Ko und BK, die in der ersten Gewebelage G1 auftauchen, wiederum bei 54 liegt. Dies wieder kombiniert mit den drei verschiedenen Kettverläufen für die nur in die zweite Gewebelage G2 eingewebten Kettfäden Ku führt zu einer Gesamtzahl von 57 verschiedenen Kettverläufen innerhalb eines Kett/Schuss-Rapportes. Auch ein derartiges Gewebe bzw. eine derartige Bindungsstruktur erfordert also den Einsatz einer Hochschaftmaschine mit mindestens 57 Schäften.

Des Weiteren ist auszuführen, dass selbstverständlich bei der in den Fig. 1 und 2a bis 2g gezeigten Bindungsstruktur hinsichtlich der Flottierung der in der ersten Gewebelage G1 Struktur bildend eingesetzten Kettfäden, also der Kettfäden Ko und der damit verwebten Schussfäden 1 bis 42 der ersten Gewebelage, das Gleiche gilt, wie bei der vorangehenden Ausgestaltungsform. Auch hier sollte also die maximale Flottierungslänge die Zahl 3 nicht übersteigen. Beispielsweise ist eine derartige über 3 Schussfäden sich erstreckende Flottierung beim Kettfaden Ko 29 in der Fig. 2f erkennbar. Der Großteil der Flottierungen ist so gewählt, dass er sich über maximal zwei jeweils andere Fäden, also Kett- oder Schussfäden, erstreckt.

Zu der unregelmäßigen Positionierung der Anbindestellen A' innerhalb eines jeweiligen Rapportes R ist auch hier auszuführen, dass vorzugsweise diese so gewählt sind, dass nicht bei mehr als maximal drei Bindekettfäden BK die Anbindestellen A' jeweils bei den selben Schussfäden liegen. Sofern derartige Bindekettfäden vorhanden sind, welche alle Anbindestellen A' an den selben Schussfäden haben, wie auch andere Bindekettfäden BK, sollte dafür gesorgt sein, dass diese nicht unmittelbar nebeneinander liegen, sondern durch zumindest einen anders eingebundenen Bindekettfaden getrennt sind. Auch sollte darauf geachtet werden, dass, wie dies auch in der Fig. 1 erkennbar ist, bei möglichst vielen der in einem derartigen Rapport R vorhandenen Schussfäden Anbindestellen A' vorhanden sind. Zumindest die Hälfte der Schussfäden sollte jeweils mit einem Bindekettfaden BK abbinden, um eine derartige Anbindestelle A' zu bilden.

In der vorangehend beschriebenen Art und Weise kann also eine Bindungsstruktur für ein Gewebeband für eine Maschine zur Herstellung von Bahnmaterial, beispielsweise Papier oder Karton, erzeugt werden, bei der einerseits durch die Bereitstellung sehr großer Rapporte und andererseits durch eine sehr unregelmäßige Verteilung beispielsweise der Austauschstellen A oder der Anbindestellen A' innerhalb der jeweiligen Rapporte das Auftreten regelmäßiger Bindungsmuster so weit als möglich unterdrückt wird. Dazu trägt auch eine sehr kurze Flottierungslänge bei. Infolgedessen kann ein Gewebeband erhalten werden, bei dem nicht nur die Markierungsneigung reduziert ist, sondern auch eine sehr gleichmäßige über das gesamte Gewebeband verteilte Verbindung der Gewebelagen miteinander erhalten werden kann.

Abschließend sei noch darauf hingewiesen, dass selbstverständlich die dargestellten Beispiele mit 54 verschiedenen Kettverläufen der in der ersten, also die Bahnmaterialkontaktseite bereitstellenden Gewebelage nicht limitierend für die vorliegende Erfindung ist. Auch kleinere Anzahlen an Kettverläufen bzw. beim Webvorgang eingesetzten Schäften können genutzt werden, um vergleichsweise große Rapporte zu erzeugen. So kann selbstverständlich innerhalb eines jeweiligen Rapportes eine gewisse Anzahl der Kettverläufe sich wiederholen, so dass beispielsweise mit 26 verschiedenen Kettverläufen auch Rapporte erzeugt werden können, die sich über 40 und mehr Kettfäden bzw. Struktur bildenden Kettfadenpaaren erstrecken. Die Anzahl von 26 verschiedenen Kettverläufen hat sich als vorteilhaft erwiesen. Es ist auch denkbar, als untere Grenzanzahl 30 verschiedene Kettverläufe oder 36 verschiedene Kettverläufe einzusetzen, was zu entsprechend größeren Rapporten führt.

Das vorangehend beschriebene erfindungsgemäß aufgebaute Gewebeband kann insbesondere auch Anwendung finden bei der Herstellung von voluminösem Papier insbesondere Tissuepapier, allgemein auch als Tissue oder Bulky-Tissue bezeichnet. In Zuordnung zu derartigem voluminösen Papier, das also ein geringeres Flächengewicht aufweist, können dann die Kett- und Schussspezifikationen ausgewählt werden, wie z.B. die im Zusammenhang miteinander stehenden Größen Dichte und Durchmesser der Kettfäden bzw. auch der Schussfäden.

## Patentansprüche

1. Gewebeband für eine Maschine zur Herstellung von Bahnmaterial, insbesondere Formiersieb, umfassend wenigstens zwei Gewebelagen (G1, G2) mit in einer Bandlängsrichtung sich erstreckenden Kettfäden und in einer Bandquerrichtung sich erstreckenden Schussfäden, wobei eine erste (G1) der Gewebelagen (G1, G2) eine Bahnmaterialkontaktseite bereitstellt und eine zweite (G2) der Gewebelagen (G1, G2) eine Maschinenkontaktseite bereitstellt und die Gewebelagen (G1, G2) durch Bindekettfäden (BK) miteinander verbunden sind,
wobei die erste Gewebelage (G1) mit wenigstens 26 verschiedenen Kettverläufen gewebt ist,
wobei die Bindekettfäden (BK) nicht Struktur bildend in die erste Gewebelage (G1) eingebunden sind und an Anbindestellen (A') über Schussfäden (1-42) der ersten Gewebelage (G1) binden und
wobei die Anbindestellen (A') innerhalb eines Kett/Schuss-Rapportes (R) unregelmäßig verteilt sind,
**dadurch gekennzeichnet,**
**dass** die in die erste Gewebelage (G1) Struktur bildend eingewebten Kettfäden (Ko) und die Schussfäden der ersten Gewebelage (G1) bezüglich einander eine maximale Flottierungslänge von 3 aufweisen und
**dass** wenigstens zwei, vorzugsweise alle, der wenigstens 26 verschiedenen Kettfadenverläufe nicht durch Verschieben eines anderen Kettfadenverlaufes in Kettrichtung gebildet sind.

2. Gewebeband nach Anspruch 1,
**dadurch gekennzeichnet, dass** innerhalb eines Kett/Schuss-Rapportes (R) bei wenigstens der Hälfte der Schussfäden wenigstens eine Austauschstelle (A) vorhanden ist.

3. Gewebeband nach Anspruch 1,
**dadurch gekennzeichnet, dass** jeder nicht Struktur bildende Bindekettfaden (BK) innerhalb eines Kett/Schuss-Rapportes (R) wenigstens zwei Anbindestellen (A') in der ersten Gewebelage (G1) aufweist und dass bei höchstens zwei, vorzugsweise keinen, nicht Struktur bildenden Bindekettfäden (BK) alle Anbindestellen (A') bei den gleichen Schussfäden der ersten Gewebelage (G1) liegen.

4. Gewebeband nach Anspruch 1 oder 3,
**dadurch gekennzeichnet, dass** innerhalb eines Kett/Schuss-Rapportes (R) maximal drei nicht Struktur bildende Bindekettfäden (BK) vorhanden sind, bei welchen alle Anbindestellen (A') bei den selben Schussfäden der ersten Gewebelage (G1) liegen.

5. Gewebeband nach Anspruch 1, 3 oder 4,
**dadurch gekennzeichnet, dass** innerhalb eines Kett/Schuss-Rapportes (R) bei wenigstens der Hälfte der Schussfäden der ersten Gewebelage (G1) wenigstens eine Anbindestelle (A') vorhanden ist.

6. Gewebeband nach einem der Ansprüche 1 bis 5,
**dadurch gekennzeichnet, dass** die andere Gewebelage (G2) die zweite Gewebelage (G2) ist.

7. Gewebeband nach einem der Ansprüche 1 bis 6,
**dadurch gekennzeichnet, dass** die Anzahl an nicht Struktur bildenden Bindekettfäden (BK) kleiner oder gleich der Anzahl an nicht zur Verbindung der Gewebelagen (G1, G2) beitragenden Kettfäden (Ko) in der ersten Gewebelage (G1) ist.

8. Gewebeband nach einem der Ansprüche 1 bis 7,
**dadurch gekennzeichnet, dass** die Anzahl an Kettfäden der ersten Gewebelage (G1) größer oder gleich der Anzahl an Kettfäden der zweiten Gewebelage (G2) ist.

9. Gewebeband nach einem der Ansprüche 1 bis 8,
**dadurch gekennzeichnet, dass** die Anzahl an Schussfäden der ersten Gewebelage (G1) größer oder gleich der Anzahl an Schussfäden der zweiten Gewebelage (G2) ist.

10. Gewebeband nach einem der Ansprüche 1 bis 9,
**dadurch gekennzeichnet, dass** alle Kettfäden innerhalb eines KettSchuss-Rapportes unterschiedliche Kettverläufe aufweisen.

## Claims

1. Fabric belt for a machine for producing web material, in particular forming fabric, comprising at least two fabric layers (G1, G2) with warp threads which extend in a belt longitudinal direction and weft threads which extend in a belt transverse direction, a first (G1) of the fabric layers (G1, G2) providing a web-material contact side and a second (G2) of the fabric layers (G1, G2) providing a machine contact side, and the fabric layers (G1, G2) being joined to one another by connecting warp threads (BK), the first fabric layer (G1) being woven with at least 26 different warp courses, the connecting warp threads (BK) being woven into the first fabric layer (G1) in a non-structure-forming manner and connecting at connecting points (A') via weft threads (1-42) of the first fabric layer (G1), and the connecting points (A') being distributed irregularly within a warp/weft repeat (R), **characterized in that** the warp threads (Ko) are woven into the first fabric layer (G1) in a structure-forming manner, and the weft threads of the first fabric layer (G1) have a maximum float length of 3 with regard to one another, and **in that** at least two, preferably all, of the at least 26 different warp-thread courses are not formed by displacement of another warp-thread course in the warp direction.

2. Fabric belt according to Claim 1, **characterized in that** there is at least one changeover point (A) within a warp/weft repeat (R) in the case of at least half of the weft threads.

3. Fabric belt according to Claim 1, **characterized in that** every non-structure-forming connecting warp thread (BK) within a warp/weft repeat (R) has at least two connecting points (A') in the first fabric layer (G1), and **in that**, in the case of at most two, preferably no, non-structure-forming connecting warp threads (BK), all the connecting points (A') lie at the same weft threads of the first fabric layer (G1).

4. Fabric belt according to Claim 1 or 3, **characterized in that** there are a maximum of three non-structure-forming connecting warp threads (BK) within a warp/weft repeat (R), in which all the connecting points (A') lie at the same weft threads of the first fabric layer (G1).

5. Fabric belt according to Claim 1, 3 or 4, **characterized in that** there is at least one connecting point (A') within a warp/weft repeat (R) in the case of at least half of the weft threads of the first fabric layer (G1).

6. Fabric belt according to one of Claims 1 to 5, **characterized in that** the other fabric layer (G2) is the second fabric layer (G2).

7. Fabric belt according to one of Claims 1 to 6, **characterized in that** the number of non-structure-forming connecting warp threads (BK) is smaller than or equal to the number of warp threads (Ko) in the first fabric layer (G1) which do not contribute to the connection of the fabric layers (G1, G2).

8. Fabric belt according to one of Claims 1 to 7, **characterized in that** the number of warp threads of the first fabric layer (G1) is greater than or equal to the number of warp threads of the second fabric layer (G2).

9. Fabric belt according to one of Claims 1 to 8, **characterized in that** the number of weft threads of the first fabric layer (G1) is greater than or equal to the number of weft threads of the second fabric layer (G2).

10. Fabric belt according to one of Claims 1 to 9, **characterized in that** all the warp threads within a warp/weft repeat have different warp profiles.

## Revendications

1. Bande de tissu pour machine de fabrication de matériau en nappe, en particulier tamis de formage, comprenant au moins deux couches de tissu (G1, G2) dotées de fils de chaîne qui s'étendent dans le sens de la longueur de la bande et de fils de trame qui s'étendent dans la direction transversale de la bande,
une première (G1) des couches de tissu (G1, G2) formant un côté de contact avec le matériau en nappe et une deuxième (G2) des couches de tissu (G1, G2) formant un côté de contact avec la machine,
les couches de tissu (G1, G2) étant reliées l'une à l'autre par des fils de chaîne de liaison (BK),
la première couche de tissu (G1) étant tissée avec au moins 26 passages de chaîne différents, les fils de chaîne de liaison (BK) étant liés dans la première couche de tissu (G1) sans former sa structure et se liant aux emplacements de liaison (A') par l'intermédiaire de fils de trame (1-42) de la première couche de tissu (G1) et
les emplacements de liaison (A') étant répartis de manière irrégulière à l'intérieur d'un rapport chaîne/trame (R),
**caractérisée en ce que**
les fils de chaîne (Ko) tissés dans la première couche de tissu (G1) pour en former la structure et les fils de trame de la première couche de tissu (G1) présentent les uns par rapport aux autres une longueur maximale de flottage de 3 et
**en ce qu'**au moins deux et de préférence tous les 26 différents passages de fils de chaîne ne sont pas formés par déplacement d'un autre passage de fils de chaîne dans la direction de la chaîne.

2. Bande de tissu selon la revendication 1, **caractérisée en ce qu'**au moins un emplacement de remplacement (A) est prévu à l'intérieur d'un rapport chaîne/trame (R) pour au moins la moitié des fils de trame.

3. Bande de tissu selon la revendication 1, **caractérisée en ce que** chaque de chaîne de liaison (BK) ne formant pas la structure présente au moins deux emplacements de liaison (A') dans la première couche de tissu (G1) à l'intérieur d'un rapport chaîne/trame (R) et **en ce que** pour au plus deux et de préférence pour aucun des fils de chaîne de liaison (BK) qui ne forment pas la structure, tous les emplacements de liaison (A') sont situés sur les mêmes fils de trame de la première couche de tissu (G1).

4. Bande de tissu selon les revendications 1 ou 3, **caractérisée en ce qu'**au plus trois fils de chaîne de liaison (BK) ne formant pas la structure et pour lesquels tous les emplacements de liaison (A') sont situés sur les mêmes fils de trame de la première couche de tissu (G1) sont prévus à l'intérieur d'un rapport chaîne/trame (R).

5. Bande de tissu selon les revendications 1, 3 ou 4, **caractérisée en ce qu'**au moins un emplacement de liaison (A') est prévu à l'intérieur d'un rapport chaîne/trame (R) pour au moins la moitié des fils de trame de la première couche de tissu (G1).

6. Bande de tissu selon l'une des revendications 1 à 5, **caractérisée en ce que** l'autre couche de tissu (G2) est la deuxième couche de tissu (G2).

7. Bande de tissu selon l'une des revendications 1 à 6, **caractérisée en ce que** dans la première couche de tissu (G1), le nombre de fils de chaîne de liaison (BK) ne formant pas la structure est inférieur ou égal au nombre de fils de chaîne (Ko) qui ne contribuent pas à la liaison des couches de tissu (G1, G2).

8. Bande de tissu selon l'une des revendications 1 à 7, **caractérisée en ce que** le nombre de fils de chaîne de la première couche de tissu (G1) est supérieur ou égal au nombre de fils de chaîne de la deuxième couche de tissu (G2).

9. Bande de tissu selon l'une des revendications 1 à 8, **caractérisée en ce que** le nombre de fils de trame de la première couche de tissu (G1) est supérieur ou égal au nombre de fils de trame de la deuxième couche de tissu (G2).

10. Bande de tissu selon l'une des revendications 1 à 9, **caractérisée en ce que** tous les fils de chaîne présentent des passages de chaîne différents à l'intérieur d'un rapport chaîne-trame.
